# EUROPÄISCHE PATENTSCHRIFT

(11) **EP 1 936 285 B1**
(45) Veröffentlichungstag und Bekanntmachung des Hinweises auf die Patenterteilung: **11.02.2009**
(21) Anmeldenummer: 06025272.3
(22) Anmeldetag: 07.12.2006
(51) Int. Cl.: F24C 15/32

(54) **Gargerät mit Wärmespeicher und Verfahren zu dessen Betrieb**
Cooking appliance with heat storage and operation method therefore
Appareil de cuisson avec accumulateur de chaleur et procédé d'utilisation

(43) Veröffentlichungstag der Anmeldung: 25.06.2008
(73) Patentinhaber: Rational AG, 86899 Landsberg/Lech (DE)
(72) Erfinder: Kohlstrung, Peter, 86919 Kaufering (DE)
(74) Vertreter: Weber-Bruls, Dorothée

(56) Entgegenhaltungen:
- WO-A-20/06029597
- DE-A1- 2 334 285
- DE-A1- 2 618 998
- DE-A1- 19 824 172
- US-A- 5 696 872

## Beschreibung

Die vorliegende Erfindung betrifft ein Gargerät nach dem Oberbegriff von Anspruch 1 sowie ein Verfahren zum Einkoppeln von heißen Gasen aus einem Energiespeicher in einem Garraum solch eines Gargeräts.

Aus der US 1,862,009 ist bereits ein Gargerät mit einem Wärmespeicher, aus dem heiße Gase in einen Garraum eingebracht werden können, bekannt. Die dazu benötigte Wärme wird durch Verbrennen eines flüssigen oder festen Brennstoffs erzeugt und von einer wärmespeichernden Masse absorbiert. Die Abgabe der Wärme an den Garraum erfolgt durch Wärmeleitung in zusammenhängenden metallischen Strukturen, die als Wärmetauscher fungieren. Ebenso kann Wärmeenergie aus dem Wärmespeicher dazu genutzt werden, eine Flüssigkeit zu verdampfen, die anschließend mit Verbrennungsgasen gemischt werden kann. So gelingt es mit dem Wärmespeicher, die Temperatur im Gargerät, insbesondere in den Wärmetauscher, möglichst konstant zu halten.

Aus der EP 1 412 678 B1 ist ein Gargerät mit einem Gasbrenner bekannt, der axial in der Ansaugöffnung einer Konvektions-Zentrifugen-Turbine angeordnet und zum Erwärmen der Luft ausgebildet ist. Der Gasbrenner wird durch von der Konvektions-Zentrifugen Turbine erzeugte Druckunterschiede mit Gas aus einem Gasreservoir, über eine Zuleitung, versorgt, und über besagte Druckunterschiede wird gleichzeitig verbranntes Gas durch einen Anal evakuiert. Die Zuleitung ist dabei an einem im Gargerät eingebauten Luftleitblech angebracht.

Die DE 23 34 285 A1 beschreibt ein Gargerät mit einem Wärmespeicher, bei dem mit Hilfe eines Lüfters die gesamte Garraumatmosphare durch einen Wärmespeicher geleitet wird, um diese dort zu erhitzen. Anschließend strömt die im Wärmespeicher erhitzte Luft durch den Garraum über das Gargut und gibt dort seine Wärme ab. Von dort gelangt sie erneut zum Lüfter, so daß eine komplette Umwälzung der Garraumatmosphäre durch den Wärmespeicher möglichst.

Aus der DE 26 18 998 A ist ein Umluftofen mit einem Wärmespeicher bekannt, bei dem die Luft aus dem Garraum mit Hilfe eines Gebläses durch den Wärmespeicher geleitet wird, am sie auf der dem Lüfterrad gegenüber liegenden Seite des Garraums wieder in diesen einzuführen. Ein gattungsgemäßes Gargerät ist beispielsweise aus der EP 1 092 115 B1 bekannt. Danach ist in einem Energiespeicher- und Energieentnahmesystem, insbesondere in einem Wärmespeicher desselben, gespeicherte Energie in Form von thermischer, elektrischer und/oder mechanischer Energie im Gargerät unter Einsatz eines Mess- und Regelsystems nutzbar. Dem Energiespeicher- und Energieentnahmesystem ist dabei Energie konvektiv entnehmbar, wobei es erwünscht ist, um einen möglichst effektiven Wärmespeicher, zu erhalten, diesen bei möglichst hohen Temperaturen des speichernden Mediums zu betreiben. Die Temperatur eines Gases, das durch den Wärmespeicher geleitet wird, kann beim Eintritt in den Garraum dadurch deutlich über die normalerweise in Gargeräten verwendeten Temperaturen hinausgehen, so dass die Oberfläche eines Garguts im Garraum zu stark erhitzt werden kann, was zu einem unerwünschten Garergebnis führen kann.

Bei einem Gargerät nach der DE 2 229 939 wird versucht, dieses Problem dadurch zu umgehen, dass eine Vermischung von Garraumatmosphäre mit heißem Gas aus einem Wärmespeicher durch eine düsenartige Form einer Öffnung einer Leitung von dem Wärmespeicher im Bereich der Mündung in einen Garraum intensiviert wird. Dabei können auch mehrere Einzeldüsen zum Einsatz kommen. Die Entwicklung von Düsen und die Berechnung einer optimalen Düsenverteilung sind aber mit hohen Kosten verbunden. Zusätzlich kann eine effektive und gleichmäßige Durchmischung nur dann erreicht werden, wenn eine große Anzahl von Düsen passend zur Symmetrie des Garraums des Gargeräts an den Garraum angebracht sind. Des weiteren verändern eine solche Anordnung beim Zu- und Abschalten eines Zuleitungsstroms aus dem Wärmespeicher die Strömungscharakteristik im Garraum. Eine gleichmäßige Bräunung von Gargut in verschiedenen Ebenen und Positionen im Inneren des Garraums ist bei zwei unterschiedlichen Strömungsbildern praktisch ausgeschlossen. Eine weitere Verbesserung der Durchmischung der Garraumatmosphäre mit Gasen aus dem Wärmespeicher wäre zusätzlich wünschenswert.

Aufgabe der vorliegenden Erfindung ist es daher, das gattungsgemäße Gargerät derart weiterzuentwickeln, dass die Nachteile des Stands der Technik überwunden werden.

Diese Aufgabe wird erfindungsgemäß durch die Merkmale des Kennzeichens von Anspruch 1 gelost.

Die Ansprüche 2 bis 7 beschreiben bevorzugte erfindungsgemäße Gargeräte.

Die Erfindung liefert auch ein Erfahren zum Einkoppeln von heißen Gasen aus einem Energiespeicher in einen Garraum eines erfindungsgemäßen-Gargeräts nach Anspruch 8.

In den Ansprüchen 9 und 10 werden bevorzugte erfindungsgemäße Verfahren beschrieben.

Der Erfindung liegt somit die überraschende Erkenntnis zugrunde, dass durch Einspeisen eines Zuleitungsstroms aus einem Energiespeicher, insbesondere in Form eines Wärmespeichers, in den Ansaugbereich eines Umwälzgebläses eines Gargeräts in einfacher Weise eine äußerst effektive- Durchmischung heißer Gase aus dem Wärmespeicher mit kälterer Garraumatmosphäre möglich ist, ohne dass sich dabei beispielsweise für Bräunungscharakteristiken des Gargeräts wichtige Strömungseige,nschaften beim Zuschalten des Zuleitungsstroms aus dem Wärmespeicher verändern. Ein solcher Aufbau ist besonders kostengünstig, da neben dem Wärmespeicher nur ein Zuleitungsrohr zum Zufuhren von heißem Gas aus dem Wärmespeicher in den Garraum und ein Ableitungsrohr zum Ableiten von Gas aus der Garraumatmosphäre in den Wärmespeicher notwendig sind. Zusätzlich kann ein Hilfsgebläse zur gezielten Wärmeentnahme aus dem Wärmespeicher vorgesehen sein, insbesondere dann, wenn das Ableitungsrohr zum Wärmespeicher hin nicht in den Hochdruckbereich des Gargeräts, nämlich in den Gebläseraum beziehungsweise Druckraum des Gargeräts, mündet.

Nachdem das heiße Gas aus dem Wärmespeicher über das Zuleitungsrohr dem Ansaugbereich des Umwälzgebläses zugeführt worden ist, wird es zusammen mit Garraumatmosphäre in das Umwälzgebläse eingesaugt und dort von dem Umwälzgebläse äußerst effektiv mit der Garraumatmosphäre gemischt. Die Durchmischung, die durch das Umwälzgebläse erreichbar ist, ist um Größenordnungen besser als eine von Düsen durch Verwirbelungen erzeugte Durchmischung, da die SchaufeIn-des.Umwälzgebläses die umgewälzten Gase zerschneiden und leicht viel kinetische Energie auf die Gase übertragen können. Die Strömungs charakteristik des Gargeräts bleibt dabei, außer in unmittelbarer Umgebung der Öffnungen des Zuleitungs- und des Ableitungsrohrs, unverändert, so dass eine auf einen gleichmäßigen Energieeintrag in auf unterschiedlichen Positionen im Garraum plazierte Gargüter optimierte Strömungscharakteristik im Garraum durch ein Zuschalten bzw. Abschalten von Gasen aus dem Wärmespeicher weitgehend ungestört bleibt.

Weitere Merkmale und Vorteile der Erfindung ergeben sich aus der nachfolgenden Beschreibung von zwei erfindungsgemäßen Ausführungsbeispielen anhand einer schematischen Zeichnung. Dabei zeigt:
Figur 1 ein erstes erfindungsgemäßes Gargerät mit einem Wärmespeicher; und
Figur 2 ein zweites erfindungsgemäßes Gargerät mit einem Wärmespeicher.

Figur 1 zeigt ein erstes erfmdungsgemaBes Gargerät 1 mit einem Wärmespeicher 10, der über ein Zuleitungsrohr 20 und ein Ableitungsrohr 30 mit einem Garraum 40 verbunden ist. Ein Radiallüfter 50 befindet sich in einem Druckraum 60, der über ein Luftleitblech 70 vom Garraum 40 getrennt ist. Der Radiallüfter 50, der eine. Vielzahl von Lüfterschaufeln 75 aufweist, ist von einem Motor 80 über eine Motor-Gebläsewelle 90 antreibbar. So ist es möglich, durch Drehen des Radiallüfters 50 einen Überdruck im Druckraum 60 um den Radiallüfter 50 herum (in der Figur 1 über und unter dem Radiallüfter 50) zu erzeugen. Der Überdruck kann durch Öffnungen 100 zwischen dem Luftleitblech 70 und Garraumwänden 110 aus dem Druckraum 60 in den Garraum 40 entweichen. Gleichzeitig herrscht bei Betrieb des Radiallüfters 50 im Zentrum desselben ein Unterdruck, der durch eine hoffnung 120 im Luftleitblech 70 Gase aus dem Garraum 40 in den Druckraum 60 zieht. Die dadurch angetriebene Konvektion der Garraumatmosphäre ist durch Pfeile 130 angedeutet. Um die Wärmeverluste des Gargeräts 1 zu minimieren, sind der Garraum 40 und der Druckraum 60 von einer Isolation 140 umgeben. Der Motor 80 liegt zweckmäßiger Weise außerhalb der Isolation 140 in einem Installationsraum 150. In dem Installationsraum 150 ist neben dem Motor 80 auch ein Regler 155 für das Gargerät 1 untergebracht. Der Wärmespeicher 10 ist von Rohren 160 durchzogen, die mit einem geeigneten wärmespeichernden Material gefüllt sind.

Der Wärmespeicher 10 kann als separates Aggregat ausgebildet sein, und die Rohre 160 können mit einer hocherhitzbaren Salzlösung gefüllt sein, wie zum Beispiel in der DE 23 34 286 C3 beschrieben, oder mit einem niedrig schmelzenden Medium, wie beispielsweise in der DE 10 2004 044 121 A1 beschrieben. Es sind aber auch andere Energiespeicher mit dem- erfindungsgemäßen Aufbau einsatzbar, wie zum Beispiel die in der WO 99/63277 vorgeschlagenen. Anstatt der Rohre 160 kann der Wärmespeicher 10 beispielsweise auch elektrische Widerstandsheizungen aufweisen, die mit Energie aus einem Wärmespeicher betreibbar sind. Der Wärmespeicher 10 kann zu den Zeiten mit Wärmeenergie aufgeladen werden, in denen das Gargerät. 1 keine Energie benötigt, oder auch direkt mit überflüssiger Wärme aus dem Garraum gespeist werden, zum Beispiel, wenn die Garraumtemperatur abgesenkt werden soll.

Das Zuleitungsrohr 20 ist derart im Gargerät 1 angebracht, dass seine Öffnung in der Nähe der Öffnung 120 im Lußleitblech.70 mündet. Der durch den Radiallüfter 50 erzeugte Unterdruck an der Öffnung 120 zieht so auch Gas aus dem Wärmespeicher 10 in das Innere des Radiallüfters 50, wie durch die Pfeile 170 und 180 in Figur 1 angedeutet, die die Strömung des Gases aus dem Wärmespeicher 10 heraus in den Radiallüfter 50 hinein darstellen. Wegen der Druckdifferenz zwischen den beiden garraumseitigen Öffnungen zu dem Wärmespeicher 10, nämlich einerseits des Zuleitungsrohrs 20 und andererseits des Ableitungsrohrs 30, strömt zudem ein Teil der Garraumatmosphare durch das Ableitungsrohr 30 in den Wärmespeicher 10 hinein, wie durch den Pfeil 190 in Figur 1 angedeutet, der die Strömungsriehtung der Gase aus dem Garraum 40 zum Wärmespeicher 10 hin darstellt.

Strömt kühlere Garraumatmosphäre gemäß dem Pfeil 190 in den Wärmespeicher 10, so findet ein Wärmeaustausch zwischen diesem eingesaugten Gas und dem wärmespeichemden Medium in den Rohren 160 über die entsprechenden Rohrwände statt. Dadurch erhitzt sich das einströmende Gas. Das erhitzte Gas strömt längs des Pfeils 170 anschließend durch das Zuleitungsrohr 20 in Richtung des garraumes 40 zurück. Beim Eintritt in den Garraum 40 strömt das heiße Gas längs des Pfeils 180 dann zum Zentrum des Radiallüfters 50. Dort durchmischt es sich mit der im Garraum 40, umgewälzten Garraumatmosphäre 130 durch die Rotation des Radiallüfters 50 und gelangt anschließend durch die Öffnungen 100 zwischen dem-Luftleitblech 70 und der Garraumwand 110 wieder in den Garraum 40.

Mit Hilfe eines Hilfsgebläses 200, das im Ableitungsrohr 30 platziert ist, ist der Volumenstrom der Gase längs der Pfeile 170, 180, 190 und damit der Wärmeeintrag aus dem Wärmespeicher 10 in den Garraum 40 kontrollierbar. Reicht die Druckdifferenz zwischen den garraumseitigen Öffnungen des Zuleitungsrohrs 20 und des Ableitungsrohrs 30 aus, um eine ausreichende Durchströmung des Wärmespeichers 10 sicherzustellen, ist das Hilfsgebläse 200 auch durch eine einfache Klappenkonstxuktion oder eine andere Absperreinrichtung ersetzbar, die durch die Stellung der Klappe oder Klappen den Volumenstrom durch den Wärmespeicher 10 bestimmt und so den Wärmeeintrag aus dem Wärmespeicher 10 in den Garraum 40 steuert. Die Klappenkonstruktion und/oder das Hilfsgebläse 200 werden durch den Regler 155 des Gargeräts 1 gesteuert.

Die Hauptströmung im Garraum 40 entlang der Pfeile 130 bleibt auch bei Zuschalten eines Stroms entlang der Pfeile 170, 180 aus dem Wärmespeicher 10 heraus im wesentlichen erhalten, da der Entnahmestrom entlang des Pfeils 180 und die angesaugte Garraumatinosphäre entlang der Pfeile 130 zunächst vom Radiallüfter 50 durchmischt werden und anschließend durch die Öffnungen 100 aus dem Druckraum 60 in den Garraum 40 strömen. Die Form des Luftleitblechs 70, insbesondere der Öffnungen 100 und 120 derselben, bestimmt dabei das Strömungsbild unabhängig davon, ob der Wärmestrom aus dem Wärmespeicher 10 zugeschaltet ist, oder nicht. Die Strömungscharakteristik und damit die Energieeinträge auf den verschiedenen Positionen im Garraum 40 bleiben so erhalten.

Der Regler 155 ist mit Sensoren (nicht gezeigt) verbunden, die zum Beispiel die Temperatur und die Feuchte der Garraumatmosphäre und die Rotationsgeschwindigkeit des Radiallüfters 50 messen. Auf der Grundlage der Meßergebnisse steuert der Regler 155 die Wärmeentnahme aus dem Wärmespeicher 10. Mit Hilfe eines Temperatursensors (nicht gezeigt) ist beispielsweise bei kontrollierter Entnahme von Wärme aus dem Wärmespeicher 10 durch den Regler 155 eine gewünschte Mischtemperatur aus den Gasen aus dem Wärmespeicher 10 und der Garraumatznosphäre erzeugbar. Der Temperatürsensor ist dazu zweckmäßiger weise im Druckraum 60 zwischen dem Radiallüfter 50 und der Öffnung 100 zwischen dem Luftleitblech 70 und den Garraumwänden 110 angeordnet, um die Mischtemperatur der Gase aus dem Wärmespeicher 10 und der Garraumatmosphäre, die bereits vom Radiallüfter 50 durchmischt sind, zu messen. Das entsprechende Messergebnis des Temperatursensors kann dem Regler 155 dazu dienen, das Hilfsgebläse 200 anzusteuern, um damit die Wärmeentnahme aus dem Wärmespeicher 10 zu regeln.

Eine Heizung (nicht gezeigt) kann zusätzlich um den Radiallüfter 50 herum im Druckraum 60 angeordnet sein. Mit dieser Heizung kann, wenn die Mischtemperatur bei maximaler Gasdurchströmung des Wärmespeichers 10 nicht ausreicht, oder die Wärmeenergie im Wärmespeicher 10 für einen späteren Zeitpunkt aufgespart werden soll, die Temperatur der durch die Öffnungen 100 in den Garraum 40 strömenden Gase auf eine Soll-Temperatur erhöht werden.

Figur 2 zeigt ein zweites erfindungsgemäßes Gargerät, das in wesentlichen Punkten den gleichen Aufbau wie das mit Bezug auf Figur 1 beschriebene erste erfindungsgemäße Gargerät hat. Deswegen werden im folgenden für alle gleich gebliebenen Bauteile und Strömungen, die gleichen Bezugszeichen verwendet. Das zweite erfindungsgemäße Gargerät 1 unterscheidet sich von dem ersten erfindungsgemäßen Gargerät 1 dadurch, dass die Öffnung des Ableitungsrohrs 30' nicht in den Garraum 40, sondern in den Druckraum 60 mündet. Dementsprechend ist die Strömungsrichtung durch den Wärmespeicher 10', an den Rohren 160' vorbei, im Vergleich zu der in Figur 1 gezeigten Strömungsrichtung umgekehrt, nämlich vorgegeben von der Strömung längs des Pfeils 190' aus dem Druckraum 60 in den Garraum 40. Die Einmündung des Gasstroms längs der Pfeile 170, 180 durch das Zuleitungsrohr 20' in den Garraum 40 ist jedoch unverändert.

Durch die in Figur 2 gezeigte Anordnung ist die Druckdifferenz zwischen der Öffnung des Zuleitungsrohrs 20' und der Öffnung des Ableitungsrohrs 30' vergrößert. Bei diesem Aufbau ist also das Hilfsgebläse 200' schwächer, d. h. mit einer geringeren Anschlußleistung, ausgelegt oder kann sogar ganz weggelassen und beispielsweise durch eine steuerbare Klappenkonstruktion ersetzt werden.

Die in der voranstehenden Beschreibung, den Ansprüchen sowie der Zeichnung offenbarten Merkmale können sowohl einzeln als auch in jeder beliebigen Kombination für die Verwirklichung der Erfindung in ihren verschiedenen Ausführungsformen wesentlich sein.

### Bezusszeichenliste

- 1, 1': Gargerät
- 10,10': Wärmespeicher
- 20, 20': Zuleitungsrohr
- 30,30': Ableitungsrohr
- 40: Garraum
- 50: Radiallüfter
- 60: Druckraum
- 70: Luftleitblech
- 75: Lüfterschaufeln
- 80: Motor
- 90: Motor-Gebläsewelle
- 100: Öffnungen zwischen Luftleitblech und Garraumwänden
- 110: Garraumwände
- 120: Öffnung im Luftleitblech
- 130: Konvektion der Garraumatmosphäre
- 140: Isolation des Garraums
- 150: Installationsraum
- 155: Regler
- 160, 160': Rohre
- 170: Strömung aus dem Wärmespeicher heraus
- 180: Einmündende Strömung aus dem Zuleitungsrohr in den Garraum
- 190,190': Strömung zum Wärmespeicher hin
- 200, 200': Hilfsgebläse

## Patentansprüche

1. Gargerät (1,1'), umfassend einen Garraum (40), ein Gebläse (50) in einem Druckraum (60), der räumlich durch zumindest ein Luftleitglied (70) vom Garraum (40) getrennt ist, und einen Energiespeicher (10), insbesondere in Form eines Wärmespeichers, der mit dem Garraum (40) über zumindest eine Zuleitung (20, 20') zum Einleiten von Gas aus dem Energiespeicher (10) in den Garraum (40) verbunden ist, wobei das Luftleitglied (70) zumindest eine erste Öffnung (120) zwischen dem Garraum (40) und dem Druckraum (60) in einem ersten Bereich offen lässt, in dem das Gebläse (50) einen Unterdruck erzeugt, und zumindest eine zweite Öffnung (100) zwischen dem Garraum (40) und dem Druckraum (60) in einem zweiten Bereich offen lässt, in dem das Gebläse (50) einen Überdruck erzeugt, **dadurch gekennzeichnet, dass**
die Zuleitung (20,20') derart an den Garraum (40) angebracht ist, dass die Öffnung der Zuleitung (20, 20') zum Garraum (40) in dem ersten Bereich eines durch das Gebläse (50) erzeugten Unterdrucks mündet, so dass aus der Zuleitung (20, 20') ausströmendes Gas (170, 180) in das Gebläse (50) strömt, im Betrieb des Gebläses (50) mit Garraumatmosphäre (130) durchmischbar ist und durch die zweite Öffnung (100) zwischen dem Luftleitglied (70) und einer Garraumwand (110) wieder in den Garraum (40) strömt.

2. Gargerät nach Anspruch 1, **gekennzeichnet durch**
zumindest eine Ableitung (30, 30') zum Ableiten von Gas aus dem Garraum (40) in den Energiespeicher (10), wobei die Ableitung (30') vorzugsweise derart an den Garraum (40) und/oder Druckraum (60) angebracht ist, dass die Öffnung der Ableitung (30') im Bereich des **durch** das Gebläse (50) erzeugten überdrucks platziert ist.

3. Gargerät nach Anspruch 1 oder 2, **dadurch gekennzeichnet, dass**
in der Zu- und/oder Ableitung (20, 20', 30, 30') zumindest ein Hilfsgebläse (200, 200'), zumindest eine Pumpe und/oder zumindest ein Absperrglied zum Einstellen der Gasströmung durch den Energiespeicher (10) angeordnet list.

4. Gargerät nach einem der vorangegangenen Ansprüche, **dadurch gekennzeichnet, dass**
die Zuleitung (20, 20') mit dem Luftleitglied (70) verbunden, verbindbar oder zumindest teilweise gemeinsam ausgeführt ist.

5. Gargerät nach einem der vorangehenden Ansprüche, **dadurch gekennzeichnet, dass** die Zuleitung (20, 20') in Form eines Zuleitungsrohrs und/oder die Ableitung (30, 30') in Form eines Ableitungsrohrs und/oder das Luftleitglied (70) in Form einer, insbesondere doppelwandigen, Platte ausgebildet ist, zumindest bereichsweise.

6. Gargerät nach einem der vorangehenden Ansprüche, **dadurch gekennzeichnet, dass** das Gebläse (50) einen Radiallüfter umfasst.

7. Gargeräts nach einem der vorangehenden Ansprüche, **gekennzeichnet durch**
eine Steuer- oder Regeleinheit (155) in Wirkverbindung mit dem Energiespeicher (10), dem Gebläse (50), dem Hilfsgebläse (200, 200'), der Pumpe, dem Absperrglied, einer Heizeinrichtung, vorzugsweise um den Radiallüfter herum angeordnet, und/oder zumindest einem Sensor, insbesondere zum Erfassen der Temperatur, der Feuchte und/oder der Strömungsgeschwindigkeit im Garraum und/oder der Gebläsedrehzahl.

8. Verfahren zum Einkoppeln von heißen Gasen aus einem Energiespeicher in einen Garraum eines erfindungsgemäßen Gargeräts nach einem der vorangehenden Ansprüche,
**dadurch gekennzeichnet, dass**
die Temperatur im Garraum über eine Durchmischung von Garraumatmosphäre und Gas aus dem Energiespeicher, vorzugsweise in Abhängigkeit von der Drehzahl des Gebläses, bestimmt wird.

9. Verfahren nach Anspruch 8, **dadurch gekennzeichnet, dass**
die Temperatur im Garraum auch über ein Hilfsgebläse, eine Pumpe und/oder ein Absperrglied eingestellt werden kann.

10. Verfahren nach einem der Ansprüche 8 oder 9, **dadurch gekennzeichnet dass**,
die Temperatur im Garraum über eine Heizeinrichtung eingestellt wird.

## Claims

1. Cooking device (1, 1') comprising a cooking chamber (40), a blower (50) in a pressure chamber (60) which is physically separated from the cooking chamber (40) by at least one air guide element (70), and an energy storage means (10), in particular in the form of a heat storage means, which is connected to the cooking chamber (40) via at least one feed line (20, 20') for conducting gas from the energy storage means (10) to the cooking chamber (40), with the air guide element (70) leaving open at least one first opening (120) between the cooking chamber (40) and the pressure chamber (60) in a first region in which the blower (50) generates a negative pressure, and at least a second opening (100) between the cooking chamber (40) and the pressure chamber (60) in a second region in which the blower (50) generates a negative pressure, **characterized in that**
the feed line (20, 20') is fitted to the cooking chamber (40) in such a way that the opening of the feed line (20, 20') to the cooking chamber (40) issues in the first region of a negative pressure which is generated by the blower (50), so that gas (170, 180) flowing out of the feed line (20, 20') flows into the blower (50), can be thoroughly mixed with cooking chamber atmosphere (130) during operation of the blower (50), and flows back into the cooking chamber (40) through the second opening (100) between the air guide element (70) and a cooking chamber wall (110).

2. Cooking device according to Claim 1, **characterized by**
at least one discharge line (30, 30') for discharging gas from the cooking chamber (40) into the energy storage means (10), with the discharge line (30') preferably being fitted to the cooking chamber (40) and/or pressure chamber (60) in such a way that the opening of the discharge line (30') is positioned in the region of the negative pressure which is generated by the blower (50).

3. Cooking device according to Claim 1 or 2, **characterized in that**
at least one auxiliary blower (200, 200'), at least one pump and/or at least one shut-off element are/is arranged in the feed and/or discharge line (20, 20', 30, 30') in order to adjust the gas flow through the energy storage means (10).

4. Cooking device according to one of the preceding claims, **characterized in that** the feed line (20, 20') is or can be connected to, or is designed to be at least partly combined with, the air guide element (70).

5. Cooking device according to one of the preceding claims, **characterized in that**
the feed line (20, 20') is in the form of a feed pipe and/or the discharge line (30, 30') is in the form of a discharge pipe and/or the air guide element (70) is in the form of an, in particular double-walled, plate, at least in regions.

6. Cooking device according to one of the preceding claims, **characterized in that**
the blower (50) comprises a radial fan.

7. Cooking device according to one of the preceding claims, **characterized by**
an open- or closed-loop control unit (155) in operative connection to the energy storage means (10), the blower (50), the auxiliary blower (200, 200'), the pump, the shut-off element, a heating device, preferably arranged around the radial fan, and/or at least one sensor, in particular for detecting the temperature, the moisture and/or the flow rate in the cooking chamber and/or the blower rotation speed.

8. Method for injecting hot gas from the energy storage means into a cooking chamber of an inventive cooking device according to one of the preceding claims, **characterized in that**
the temperature in the cooking chamber is determined by means of thorough mixing of cooking chamber atmosphere and gas from the energy storage means, preferably as a function of the rotation speed of the blower.

9. Method according to Claim 8, **characterized in that** the temperature in the cooking chamber can also be adjusted by means of an auxiliary blower, a pump and/or a shut-off element.

10. Method according to either of Claims 8 and 9, **characterized in that**
the temperature in the cooking chamber is adjusted by means of a heating device.

## Revendications

1. Appareil de cuisson (1, 1'), comportant un compartiment de cuisson (40), une soufflante (50) dans une chambre de pression (60), qui est séparé spatialement du compartiment de cuisson (40) par au moins un élément de conduite d'air (70), et un accumulateur d'énergie (10), en particulier sous la forme d'un accumulateur de chaleur, qui est relié au compartiment de cuisson (40) par l'intermédiaire d'au moins une conduite d'arrivée (20, 20') pour l'introduction, dans le compartiment de cuisson (40), de gaz en provenance de l'accumulateur d'énergie (10), l'élément de conduite d'air (70) laissant ouvert au moins une première ouverture (120) entre le compartiment de cuisson (40) et la chambre de pression (60) dans un premier secteur dans lequel la soufflante (50) produit une dépression et laissant ouvert au moins une seconde ouverture (100) entre le compartiment de cuisson (40) et la chambre de pression (60) dans un second secteur dans lequel la soufflante (50) produit une surpression, **caractérisé en ce que**
la conduite (20, 20') est installé au niveau du compartiment de cuisson (40) de sorte que l'ouverture de la conduite d'arrivée (20, 20') sur le compartiment de cuisson (40) débouche dans le premier secteur d'une dépression produite par la soufflante (50) de sorte que du gaz (170, 180) provenant de la conduite d'arrivée (20, 20') circule dans la soufflante (50), peut être mélangé avec l'atmosphère (130) du compartiment de cuisson lors du fonctionnement de la soufflante (50), et circule à nouveau dans le compartiment de cuisson (40) à travers la seconde ouverture (100) entre l'élément de conduite d'air (70) et une paroi de compartiment de cuisson (110).

2. Appareil de cuisson selon la revendication 1, **caractérisé par**
au moins une conduite d'évacuation (30, 30') pour évacuer le gaz provenant du compartiment de cuisson (40) dans l'accumulateur d'énergie (10), la conduite d'évacuation (30') étant installée de préférence au niveau du compartiment de cuisson (40) et/ou de la chambre de pression (60) de sorte que l'ouverture de la conduite d'évacuation (30') soit placée dans le secteur de la surpression produite par la soufflante (50).

3. Appareil de cuisson selon la revendication 1 ou 2, **caractérisé en ce que**
au moins une soufflante auxiliaire (200, 200'), au moins une pompe et/ou au moins un dispositif de fermeture est/sont agencé(s) dans la conduite d'arrivée et/ou la conduite d'évacuation (20, 20', 30, 30') pour ajuster l'écoulement gazeux à travers l'accumulateur d'énergie (10).

4. Appareil de cuisson selon l'une quelconque des revendications précédentes, **caractérisé en ce que**
la conduite d'arrivée (20, 20') est reliée, peut être reliée ou est réalisée au moins partiellement en commun avec l'élément de conduite d'air (70).

5. Appareil de cuisson selon l'une quelconque des revendications précédentes, **caractérisé en ce que**
la conduite d'arrivée (20, 20') est réalisée, au moins par secteurs, sous la forme d'un tuyau d'alimentation et/ou la conduite d'évacuation (30, 30') est réalisée, au moins par secteurs, sous la forme d'un tuyau d'évacuation et/ou l'élément de conduite d'air (70) est réalisé, au moins par secteurs, sous la forme d'une plaque, en particulier à double paroi.

6. Appareil de cuisson selon l'une quelconque des revendications précédentes, **caractérisé en ce que**
la soufflante (50) comporte un ventilateur radial.

7. Appareil de cuisson selon l'une quelconque des revendications précédentes, **caractérisé par**
un dispositif de contrôle et/ou de régulation (155) en liaison active avec l'accumulateur d'énergie (10), la soufflante (50), la soufflante auxiliaire (200, 200'), la pompe, le dispositif de fermeture, un dispositif chauffant, de préférence agencé autour du ventilateur radial, et/ou au moins un capteur, en particulier pour enregistrer la température, l'humidité et/ou la vitesse d'écoulement dans le compartiment de cuisson, et/ou la vitesse de rotation de la soufflante.

8. Procédé pour injecter des gaz chauds en provenance d'un accumulateur d'énergie dans un compartiment de cuisson d'un appareil de cuisson selon la présente invention, selon l'une quelconque des revendications précédentes, **caractérisé en ce que**
la température dans le compartiment de cuisson est déterminée par l'intermédiaire d'un brassage de l'atmosphère du compartiment de cuisson et du gaz en provenance de l'accumulateur d'énergie, de préférence en fonction de la vitesse de rotation de la soufflante.

9. Procédé selon la revendication 8, **caractérisée en ce que**
la température dans le compartiment de cuisson peut aussi être ajustée par l'intermédiaire d'une soufflante auxiliaire, d'une pompe et/ou d'un dispositif de fermeture.

10. Procédé selon la revendication 8 ou 9, **caractérisée en ce que**,
la température dans le compartiment de cuisson est ajustée par l'intermédiaire d'un dispositif chauffant.
